# EUROPÄISCHE PATENTSCHRIFT

(11) **EP 0 862 012 B1**
(45) Veröffentlichungstag und Bekanntmachung des Hinweises auf die Patenterteilung: **18.09.2002**
(21) Anmeldenummer: 98102607.3
(22) Anmeldetag: 16.02.1998
(51) Int. Cl.: F16L 55/033, F16L 55/027

(54) **Geräuschdämpfungseinrichtung für Strömungs- und Körperschall**
Sound damping device for reducing fluid and body noise
Dispositif d'amortissement acoustique pour amortir le bruit d'un fluide et d'un corps

(30) Priorität: 17.02.1997 DE 19706155; 22.10.1997 DE 29718655 U
(43) Veröffentlichungstag der Anmeldung: 02.09.1998
(73) Patentinhaber: SOLVIS Solarsysteme GmbH, 38122 Braunschweig (DE)
(72) Erfinder: Terschüren, Klaus-Henning, 38173 Evessen (DE); Prof. Dr. Ing. Hauser, Günther, 38640 Goslar (DE)
(74) Vertreter: Einsel, Martin, Dipl.-Phys.

(56) Entgegenhaltungen:
- DE-A- 1 962 134
- DE-A- 2 117 105
- DE-A- 2 518 619
- DE-A- 3 707 617
- DE-U- 8 432 280
- US-A- 3 061 039

## Beschreibung

Die Erfindung betrifft eine Geräuschdämpfungseinrichtung für Strömungs- und Körperschall von strömenden Medien, insbesondere Flüssigkeiten, mit einem Durchströmungsteil, einer Anschlussmuffe und einer Umhüllung, die das Durchströmungsteil außen umgibt, bei dem das Durchströmungsteil aus einem weichen, elastischen Material besteht, bei dem das Durchströmungsteil nicht vollständig an der Umhüllung anliegt, bei dem zwischen dem Durchströmungsteil und der Innenwand der Umhüllung ein abgeschlossener Raum ausgebildet ist, der hohl ist, und bei dem eine hydraulische Trennung zwischen dem das Durchströmungsteil durchströmenden Medium und dem abgeschlossenen Raum erfolgt sowie eine Einrichtung zum Herstellen einer solchen Geräuschdämpfungseinrichtung.

Es ist bekannt, strömende Medien zur Erhöhung ihrer Energie zu pumpen. Ein typisches Beispiel hierfür sind Strömungskreisläufe, wie sie in Heizungseinrichtungen verwendet werden. Zur Beförderung der strömenden Medien, beispielsweise der Flüssigkeiten, werden Pumpen mit instationärer oder pulsierender Strömung eingesetzt. in bestimmten Anwendungsbereichen hat sich die Verwendung von insbesondere Zahnradpumpen bewährt. Diese erzeugen aufgrund ihrer Arbeitsweise, nämlich durch das Bewegen des Mediums an ihrem Umfang in den Zahneingriffsbereich, eine pulsierende Strömung mit einer relativ hohen Frequenz. Die hohe Frequenz ergibt sich als Produkt aus Drehfrequenz und Zähnezahl, wobei sie je nach Bauart der Pumpe differiert und bei Zahnradpumpen bei ca. 200 bis 250 Hz liegt. Durch den nicht harmonischen zeitlichen Verlauf der Druckpulse entstehen Oberschwingungen, die Frequenzen bis in den kHz-Bereich erzeugen, wodurch sie besonders unangenehm wirken. Diese Pulsation der Flüssigkeit oder des strömenden Mediums wird in den angeschlossenen Rohrleitungen, durch die sie fließt, nur wenig gedämpft und mit der Flüssigkeitssäule über große Entfernungen übertragen. Verbindungen zwischen Schlauch als Durchströmungsteil und einer Anschlussarmatur sind aus vielfältigen Einsatzbereichen der Industrie, des Land- oder Baumaschinenbereiches bekannt. Üblicherweise wird über einen Schlauchnippel ein Schlauch und über diesen Schlauch dann eine Schlauchhülse geschoben. Die Schlauchhülse wird mittels einer Schlauchpresse, bei der segmentweise Pressbackenelemente zugefahren werden, verpresst. Dadurch wird eine vollständig dichte und feste Verbindung zwischen Schlauch und Anschlussarmatur hergestellt.

In der US-PS 3,061,039 wird unter anderem eine Flüssigkeitsleitung beschrieben, bei der die eigentliche Leitung von einer blasebalgähnlichen Konfiguration umgeben ist. Die Flüssigkeitsleitung ist dabei von einem Elastomer mit speziellen charakteristischen lmpedanzwerten versehen, die genau der strömenden Flüssigkeit angepasst sein müssen. Dieses Elastomer ist seinerseits von einem porösen keramischen Geräuschdämpfungsmaterial umgeben, das den Blasebalg ausfüllt. Diese Konstruktion soll Geräusche, die durch die Flüssigkeit übertragen werden, durch die entstehende Impedanz in das geräuschabsorbierende Material ablenken und dort absorbieren.

Die DE 21 17 105 A1 betrifft einen Dehnschlauch zum Einsatz im Ölkreislauf in Kraftfahrzeugen zwischen Ölpumpe und Ölkühler. Dieser Dehnschlauch ist in seinem Innenraum zweigeteilt, so dass das Öl in der einen Hälfte strömt und die andere Hälfte als Ausgleichspolster dient. In einer Ausführungsform strömt dabei Öl durch den zentralen Bereich des Dehnschlauches, der außen von einem mit Luft gefüllten Ausgleichspolster umgeben ist. Eine solche Konstruktion ist für kurze Strecken möglicherweise geeignet, nicht aber für längere Leitungen.

Aus der DE 19 62 134 A1 und der DE 25 18 619 A1 sind Dämpfer für Druckstöße bzw. Druckschläge in Leitungsnetzen bekannt. Hier sollen gelegentlich auftretende Druckschläge oder Druckstöße durch ein Gaspolster kompensiert werden. Für hochfrequente Geräusche, wie sie bei den eingangs genannten Zahnradpumpen entstehen könnten, sind solche Konzeptionen weder gedacht noch geeignet.

Aus der DE 84 32 280 U1 ist ein rohrförmiger Schalldämpfer für gasförmige strömende Medien bekannt. Diese stehen insbesondere unter Überdruck, können jedoch auch unter Unterdruck stehen. Der rohrförmige Schalldämpfer weist einen mehrschichtigen Aufbau auf, welcher innenseitig durch eine Drahtwendel und außenseitig von einem wendelwellenförmigen Schutzmantel umgeben ist. An zumindest einem Ende weist der rohrförmige Schalldämpfer eine toroidartige, in axialer Richtung einseitig offene Endkappe auf, deren innerer Stutzen eine mit der Drahtwendel verschraubte Gewindeausbildung aufweist und deren äußerer Stutzen gasdicht an dem wendelwellenförmigen Schutzmantel angebracht ist, wobei die Endkappe an ihrem geschlossenen Endbereich einen Montageanschluss aufweist. Der äußere Stutzen der Endkappe ist mit dem Schutzmantel verklebt. Der von dem gasförmigen strömenden Medium durchströmte Bereich des mehrschichtigen Aufbaus besteht insbesondere aus einem Netzschlauch aus PVC -ummanteltem Glasfibergewebe, welches von innen durch die Drahtwendel gestützt wird. Der Netzschlauch wird von einem Schalldämpfungsmaterial umgeben, welches insbesondere aus Polyurethanschaum oder Glaswolle besteht. Auf der Außenseite des Schalldämpfungsmaterials ist der wendelwellenförmige Schutzmantel vorgesehen, welcher aus Metall besteht.

Aus der DE 90 15 414 U1 ist ein schalldämmendes Luft- oder Gasführungselement bekannt. Dieses weist ein längsgeschlitztes inneres Wellrohr auf sowie ein darüber gefügtes äußeres Wellrohr, wobei zwischen den beiden Wellrohren Zwischenräume gebildet werden, welche wie Kammern von Kammerschalldämpfern wirken. Die beiden getrennt hergestellten Rohre werden ineinander geschoben, wobei der Außendurchmesser des Innenrohres und der Innendurchmesser des Außenrohres so gewählt sind, dass ein fester Halt der beiden Rohre aneinander auch ohne zusätzliche Fixiermittel oder Anschlusselemente gewährleistet ist. Die Wandungen des Innen- und Außenrohres können aus mehreren Materialschichten aufgebaut sein, von welchen zumindest eine Schicht aus einem schalldämpfenden, d. h. schallweichen Material gebildet ist. Diese schalldämpfende Schicht kann entweder an der Innenseite des Außenrohres und/oder an der Innen- oder Außenseite des Innenrohres angeordnet sein. Andere Schichten können aus Metallband oder -folie bestehen.

Der Erfindung liegt die Aufgabe zugrunde, eine Geräuschdämpfungseinrichtung zur Dämpfung der bei der Pulsation eines strömenden Mediums auftretenden Geräusche und von Körperschall zu schaffen und eine kontinuierliche Strömung zu erzeugen. Es ist ebenfalls Aufgabe der Erfindung, eine Einrichtung zur Herstellung der Geräuschdämpfungseinrichtung zu schaffen.

Die Aufgabe wird für eine gattungsgemäße Geräuschdämpfungseinrichtung dadurch gelöst,
dass die das Durchströmungsteil umgebende Umhüllung durch ein Wellrohr oder einen Wellschlauch gebildet wird, das oder der das Durchströmungsteil radial umgibt und fester und formstabiler ist als das Durchströmungsteil, und
dass zwischen dem Durchströmungsteil und der Innenwand des Wellrohres oder Wellschlauches Schallabbauräume ausgebildet sind, die hohl sind und für Querbewegungen des weichen, elastischen Durchströmungsteils zur Verfügung stehen.

Für eine Einrichtung zur Herstellung einer solchen Geräuschdämpfungseinrichtung wird die Aufgabe dadurch gelöst, dass Pressbackenelemente vorgesehen sind, die eine der Außenkontur des Wellschlauches entsprechende Kontur aufweisen, wobei durch Aktivieren der Pressbackenelemente die Kontur des Wellschlauches über den Durchmesser so verpressbar ist, dass eine im Wesentlichen gleichbleibende Kontur und ein verringerter Durchmesser entsteht. Weiterbildungen der Erfindung sind in den Unteransprüchen definiert.

Dadurch wird eine Geräuschdämpfungseinrichtung für Strömungs- und Körperschall geschaffen, bei der die Pulsation durch das elastische Durchströmungsteil abgefangen und dieses durch das Wellrohr gleichzeitig gestützt wird. Die durch die Druckpulsation auftretende Lärmbelästigung wird stark vermindert. Es kann beispielsweise ein Dämpfungsfaktor von 20 für die Pulsation und von 22 für die Dämpfung des Körperschalls der Pumpe erzielt werden. Durch die Kombination von weichen und harten Materialien und das Schaffen von Pulsationsfängem im Wellrohr geschieht eine gute Dämpfung. Als Pulsationsfänger wirken vorzugsweise die Schallalbbauräume, in denen das ansonsten aufgrund der Pulsation des strömenden Mediums auftretende Schallgeräusch abgebaut werden kann.

Die Geräuschdämpfungseinrichtung erweist sich auch deswegen als vorteilhaft, weil sie aus relativ wenig Material besteht und dennoch einen hohen Grad an Dämpfung erzeugen kann. Desweiteren gewährt sie selbst bei Verschleiß des innenliegenden elastischen Durchströmungsteils eine hohe Sicherheit. Falls das Durchströmungsteil spröde wird und bricht, tritt die dieses durchströmende Flüssigkeit in das ummantelnde Wellrohr ein. Dadurch geht zwar der Schalldämpfungseffekt des elastischen Durchströmungsteils verloren, nicht jedoch die Funktionsfähigkeit der gesamten Einrichtung. Der Schaden wird hörbar aufgrund der mangelnden Dämpfung der Pulsation durch das elastische Durchströmungsteil. Eine solche Leckage wird daher bereits lange vor einer vollständigen Zerstörung der Geräuschdämpfungseinrichtung bemerkt werden. Dadurch wird durch die Geräuschdämpfungseinrichtung eine besonders große Sicherheit gewährleistet.

Die an den Enden des Durchströmungsteils vorzugsweise vorgesehene Anschlußmuffe dient zum Anschließen der Geräuschdämpfungseinrichtung an beispielsweise eine Zahnradpumpe. Das aus der Zahnradpumpe geförderte strömende Medium fließt durch das elastische Durchströmungsteil. Aufgrund seiner Elastizität senkt das Durchströmungsteil die Pulsation der Flüssigkeit oder des strömenden Mediums und dämpft sie.

Durch die tief eingezogenen Rillen des Wellrohres kann das elastische Durchströmungsteil sich relativ weit ausdehnen. Dabei fangen diese Rillen auch die auf das Durchströmungsteil übertragenen Pulse bei der Flüssigkeitsbewegung ab. Das um den beispielsweise elastischen Schlauch als Durchströmungsteil angeordnete, tief eingezogene Wellrohr dient ebenfalls der Stützung des elastischen Schlauches. Das Wellrohr ist im wesentlichen starr, aber biegsam. Es kann dadurch in eine solche Position gebogen werden, die an dem entsprechenden Anwendungsort erforderlich ist. Die wellenförmige Außenhaut des Wellrohres weist starke Unterschiede zwischen Wellenhügeln und Wellentälem auf, was als tief eingezogen bezeichnet wird. Durch die tief eingezogene, wellenförmige Außenhaut wird dem innenliegenden elastischen Schlauch ein ausreichender Raum zur Ausdehnung bei den Pulsen des strömenden Mediums geboten.

Um eine Körperschallübertragung zwischen Anschlußmuffe und Wellrohr zu vermeiden, ist das eine Ende des elastischen Durchströmungsteils so weit über die Anschlußmuffe gezogen, daß sich Wellrohr und Anschlußmuffe nicht berühren. Ein Anschlagen des pulsierenden Wellrohres an der Anschlußmuffe und evtl. auftretende Resonanzschwingung mit Lärmentwicklung kann nicht vorkommen.

Die in Strömungsrichtung wirkende Pulsation wird durch die elastische Wandung des Durchströmungsteils in eine Querströmung oder eine radial nach außen weisende Strömung umgewandelt. Dies wird dadurch ermöglicht, daß die strömende Flüssigkeitssäule in einer an die Dämpfungseinrichtung angeschlossenen Rohrleitung als hydraulische Sperrmasse wirkt.

Aufgrund des großen Massenverhältnisses der Flüssigkeitssäule im Bereich des Durchströmungsraumes zu der Masse des Wellrohres als Ansammlung von Ringräumen weicht die Flüssigkeit zwangsläufig in die Hohlräume im Wellrohr aus. Die Masse des elastischen Durchströmungsteils ist dabei weniger relevant. Die Wirkung der Dämpfung der Pulsation kann durch Einbringen einer Strömungsdrossel am Ausgang der Geräuschdämpfungseinrichtung zusätzlich erhöht werden.

Für den Dämpfungsfaktor der Pulsation ist das Verhältnis von Länge der Dämpfungseinrichtung zu der Elastizität des Durchströmungsteils entscheidend. Je länger nämlich das Durchströmungsteil und je elastischer der Schlauch ist, desto größer ist die Dämpfung. Die Elastizitätsgrenze ist durch die Druckfestigkeit des Schlauches bestimmt. Bei einer zu hohen Elastizität legt sich der Schlauch sofort an das Wellrohr von innen an, wodurch die Wirkung der Dämpfung verschwindet. Deswegen wird die Geräuschdämpfungseinrichtung für jeden Druckbereich speziell ausgelegt. Beispielsweise können Einrichtungen für die Bereiche von p = 4 ± 2 bar, 10 ± 3 bar, 25 ±4 bar, 150 ± 30 bar etc. gewählt werden.

Die Körperschalldämpfung wird erzielt durch die Verlängerung des Schallübertragungsweges durch den Ringraum des Wellrohres in Kombination mit der Reibungsdämpfung durch das elastische Durchströmungsteil, welches durch den statischen Druck an das Wellrohr angepreßt wird.

Bei der erfindungsgemäßen Geräuschdämpfungseinrichtung wird eine absolut dichte und feste Verbindung zwischen dem Wellrohr, dem Durchströmungsteil und der Anschlußmuffe hergestellt. Die feste Verbindung wird vorteilhaft dadurch geschaffen, daß eine Schlauchpresse mit Preßbackenelementen vorgesehen wird, welche Preßbackenelemente mit einer Kontur aufweist, welche im wesentlichen der Außenkontur des Wellrohres oder -schlauches entspricht. Wird zunächst das Durchströmungsteil aus einem weichen, elastischen Material, insbesondere aus Silikon, über die Anschlußmuffe geschoben und anschließend der Wellschlauch über das Durchströmungsteil und die Anschlußmuffe, kann mit Hilfe der entsprechend speziell ausgeformten Preßbackenelemente der Schlauchpresse die Außenkontur des Wellschlauches, insbesondere Ringwellschlauches, über den Durchmesser verpreßt werden. Nach der Verpressung ist die Kontur gleichbleibend geformt, lediglich im Durchmesser verringert.

Besonders bevorzugt werden die Durchmesser der Anschlußmuffe und des verpreßten Wellschlauches so gewählt, daß im verpreßten Zustand zwischen der Anschlußmuffe und dem Wellschlauch das in sich gestauchte Durchströmungsteil liegt. Dadurch wird eine dichte Verbindung hergestellt. Besonders bevorzugt wird der Außendurchmesser der Erhöhungen der Anschlußmuffe so gewählt, daß er größer ist als der Innendurchmesser der Vertiefungen des Wellschlauches. Bei beispielsweise sehr hohem Druck innerhalb des Durchströmungsteiles zeigt der Wellschlauch das Bestreben, von der Anschlußmuffe gedrückt zu werden. Aufgrund der vorteilhaften Ausbildung der Außen- bzw. Innendurchmesser von Anschlußmuffe und Wellschlauch kann der Innendurchmesser des Wellschlauches den Außendurchmesser der Anschlußmuffe lediglich dann überwinden, wenn der Wellschlauch aufgeweitet wird. Dieser Vorgang erfordert jedoch einen besonders hohen Krafteinsatz, wodurch also auch bei hohen Drücken eine stabile Verbindung zwischen der Anschlußmuffe, dem Durchströmungsteil, und dem Wellschlauch gegeben ist.

Der Silikonschlauch umfaßt die Anschlußmuffe vollflächig. Damit ist eine direkte Berührung zwischen Anschlußmuffe und Wellschlauch und damit die Körperschallübertragung unterbunden.

Durch entsprechende Variationen der Anzahl der Nuten in der Außenkontur der Anschlußmuffe und entsprechend der Anzahl der verpreßten Ringwellen des Wellschlauches mittels der Schlauchpresse kann die Festigkeit der Wellschlauch-Anschlußmuffen-Verbindung beliebig variiert und eingestellt werden.

Besonders bevorzugt werden die Enden des Wellschlauches nach innen eingebördelt. Dadurch wird beim Einziehen des Durchströmungsteiles in den Wellschlauch das Durchströmungsteil nicht an eventuell scharfen Kanten am Ende des Wellschlauches verletzt. Durch das Einbördeln nach innen entsteht eine im wesentlichen gratfreie, weiche Einführungskante. Das Einbördeln stellt jedoch lediglich einen Vorteil, keine zwingende Notwendigkeit für die Verbindung von Wellschlauch und Durchströmungsteil dar.

Im Unterschied zum Stand der Technik der DE 84 32 280 U1 und DE 90 15 414 U1, welche ihre Dämpfungswirkung lediglich bei strömenden gasförmigen Medien zeigen, kann die erfindungsgemäße Geräuschdämpfungseinrichtung für flüssige und für gasförmige Medien eingesetzt werden. Sie zeigt ihre Wirkung besonders vorteilhaft bei flüssigen Medien. Der Stand der Technik der beiden Einrichtungen gemäß obiger Druckschriften ist lediglich für gasförmige (kompressible) Medien konzipiert; bei flüssigen Medien (inkompressiblen) kann der Schall nicht abgebaut werden und die schalldämpfende Wirkung der Einrichtungen kann gerade nicht erhalten werden, da die Pulsation keine Dämpfung erfahren kann, und sich über die Rohrleitung weiterhin diese als Störgeräusch negativ bemerkbar machen, also übertragen wird.

Zur näheren Erläuterung der Erfindung wird im folgenden ein Ausführungsbeispiel einer Geräuschdämpfungseinrichtung für Strömungs- und Körperschall anhand der Zeichnungen beschrieben. Diese zeigen in:
- **Figur 1**: eine Schnittzeichnung einer erfindungsgemäßen Geräuschdämpfungseinrichtung,
- **Figur 2**: einen Detailausschnitt der Geräuschdämpfungseinrichtung gemäß Fig. 1 bei Pulsation der Flüssigkeit,
- **Figur 3**: eine schematische Schnittansicht durch eine Zahnradpumpe mit angeschlossener Geräuschdämpfungseinrichtung,
- **Figur 4**: eine Schnittansicht einer zweiten Ausführungsform einer erfindungsgemäßen Geräuschdämpfungseinrichtung,
- **Figur 5**: eine kombinierte Seitenschnittansicht der Anschlußmuffe gemäß Fig. 4,
- **Figur 6**: eine Schnittansicht eines Preßbackenelementes zum Verpressen der Geräuschdämpfungseinrichtung gemäß Fig. 4,
- **Figur 7**: eine Draufsicht auf das Preßbackenelement gemäß Fig. 6,
- **Figur 8**: eine Schnittansicht eines Preßbackenelementes mit Betätigungshebelelement und
- **Figur 9**: eine Draufsicht auf das Preßbackenelement gemäß Figur 8.

**Fig. 1** zeigt eine Schnittansicht durch das Detail einer Geräuschdämpfungseinrichtung 1 für Strömungs- und Körperschall. Ein strömendes Medium ist durch einen schwarzen Pfeil angedeutet. Die Geräuschdämpfungseinrichtung 1 weist eine Anschlußmuffe 2 als sogenanntes Fitting auf. Die Anschlußmuffe 2 ist mit einem Innengewinde 3 versehen. In diesem Bereich kann sie an ein entsprechendes Anschlußstück an beispielsweise einer Zahnradpumpe angeschlossen werden. Die Anschlußmuffe geht unterhalb des Innengewindes 3 von dem weiteren Kopfteil 4 in ein Anschlußstück 5 geringeren Durchmessers über. Das Anschlußstück 5 ist an zumindest zwei Stellen punktuell mit auf der Außenseite 6 liegenden Ausnehmungen 7 versehen.

In die Ausnehmungen 7 auf der Außenseite 6 des Anschlußstückes 5 greifen Bereiche eines das Anschlußstück 5 ummantelnden elastischen Durchströmungsteils 10 ein. Dies kann beispielsweise ein Schlauch sein. Der Schlauch 10 ist fest und formstabil über die Anschlußmuffe 2 gezogen. Das Schlauchende 11 lagert an dem Übergangsbereich von Kopfteil 4 zu Anschlußstück 5 der Anschlußmuffe 2 an. Der Schlauch ist vorzugsweise aus einem Elastomer, insbesondere aus Silikon hergestellt. Er weist eine solche Weichheit und Elastizität auf, daß er dicht an der Anschlußmuffe abschließt. Ein Austreten des strömenden Mediums aus diesem Schlauch im Bereich der Anschlußmuffe ist daher nicht möglich. Um einen Verschleiß des Schlauches zu vermeiden, ist dieser vorteilhaft aus einem temperaturbeständigen und gegen Alterung beständigen Material gefertigt.

Der Schlauch 10 wird auf seiner Außenfläche 12 von einem Wellrohr 13 umgeben. Das Wellrohr 13 weist tief eingezogene Wellenhügel 14 und Wellentäler 15 auf. Das Wellrohr ist aus einem festen, formstabilen Material, insbesondere Edelstahl gefertigt. Es stützt den Schlauch 10 von außen ab und schützt ihn gleichzeitig vor äußerer Beschädigung.

Um eine Übertragung von Körperschallgeräuschen von der Anschlußmuffe 2 auf das Wellrohr 13 zu vermeiden, berühren sich diese beiden Teile nicht. Dies wird dadurch verhindert, daß das Schlauchende 11 des Schlauches 10 so weit über die Anschlußmuffe 2 gezogen ist, daß das obere Ende 16 des Wellrohres 13 lediglich dieses Schlauchende 11 berühren kann. Das Wellrohr 13 hat einen solchen inneren Durchmesser, daß es den Schlauch 10 fest auf das Anschlußstück 5 der Anschlußmuffe 2 drückt. Dadurch ist der elastische Schlauch gegen ein Abgleiten von der Anschlußmuffe und evtl. Freigeben einer Berührungsfläche zwischen Wellrohr und Anschlußmuffe geschützt. Durch die Ummantelung des weichen Schlauches mit dem harten und formstabilen Wellrohr wird der Schlauch mechanisch abgestützt und kann somit höhere innere Drücke des pulsierenden strömenden Mediums ertragen. Zwischen Außenseite des Schlauches 10 und Innenseite des Wellrohres 13 werden also Schallabbauräume 17 gebildet.

In **Fig. 2** ist ein Detailausschnitt der Geräuschdämpfungseinrichtung gemäß Fig. 1 dargestellt. Das pulsierende strömende Medium, dargestellt durch in Längs- und Querrichtung verlaufende Pfeile, preßt den inneren weichen Schlauch 10 in Querrichtung in Richtung gegen die durch die Wellenhügel 14 entstehenden inneren Hohlräume des Wellrohres 13, also die Schallabbauräume 17. Dabei berührt der Schlauch das Wellrohr jedoch nicht. Dadurch wird eine Übertragung der Pulsation des strömenden Mediums in Längsrichtung reduziert. Die Pulsation wird also gedämpft. Das tief eingezogene Wellrohr 13 alleine könnte eine solche Dämpfung nicht gewährleisten. Die Pulsation des strömenden Mediums würde das Wellrohr lediglich in Längsschwingungen versetzen. In dieser Längsschwingung schwingt ebenfalls die Flüssigkeitssäule. Erforderlich zum Abbau der Pulsation des strömenden Mediums ist aber eine Querbewegung des Dämpfungsmaterials. Diese Querbewegung kann gerade von dem weichen, elastischen Schlauch 10 ausgeführt werden. Die Druckpulsation wird also dadurch abgebaut, daß der Schlauch aufgrund seiner hohen Elastizität in radialer Richtung nachgiebig ist. Das elastische Durchströmungsteil darf jedoch nicht vollständig an dem Wellrohr anliegen, da ansonsten keine Dämpfung mehr möglich ist. Die Radialbewegung des elastischen Durchströmungsteils beträgt nur ca. 0,1 mm.

**Fig. 3** zeigt eine Schnittansicht durch eine Zahnradpumpe 20, mit angeschlossener Geräuschdämpfungseinrichtung 1. Die Zahnradpumpe weist zwei miteinander kämmende außenverzahnte Räder 71, 72 auf. Es ist eine Flüssigkeitszufuhr 20 und eine Flüssigkeitsabfuhr 21 vorgesehen. Diese sind durch Pfeile verdeutlicht. Ebenso ist die Drehrichtung der beiden Zahnräder 71, 72 durch Pfeile angedeutet. Die Verdrängung erfolgt also in Fig. 3 von links nach rechts. Durch den Zahneingriff wird dem Förderstrom des strömenden Mediums eine Pulsation mit Zahnfrequenz überlagert. Die Frequenz der Ungleichförmigkeit hängt dabei vor allem von der Zähnezahl ab. Die Strompulsation bewirkt Druckschwingungen im Druckraum und verursacht Laufgeräusche der Pumpe. Ursache der Druckpulsation sind mit inkompressibler Flüssigkeit gefüllte Zahnlücken. In dem Bereich, in dem die Zahnräder 71, 72 miteinander kämmen, wird Flüssigkeit verdrängt. Die Menge der verdrängten Flüssigkeit hängt daher von dem Volumen zwischen den Zähnen der Zahnräder ab. Ebenso hängt auch die Amplitude der Pulsation von diesem Volumen ab. Ein weiterer Parameter für die Amplitude der Pulsation ist die Zeit, während der die Verdrängung erfolgt. Zur Verlängerung der Zeit wird vorteilhaft eine Schrägverzahnung vorgesehen oder die Erniedrigung der Drehzahl. Zur Verkleinerung des Zahnvolumens bei gleichzeitigem Konstanthalten des Fördervolumens wird ein größerer Zahnraddurchmesser vorgesehen bei gleichzeitiger Verkleinerung der Zahnhöhe. Damit wird zwar die Zähnezahl erhöht und dabei die Frequenz der Pulsation, jedoch die Amplitude der Pulsation wird als wesentliche Störgröße erheblich verringert. Die Pulsation als rhythmische Verdrängung der Flüssigkeit aus den Zahnlücken in Richtung der Flüssigkeitsabfuhr 21 bleibt erhalten.

Würde an die Zahnradpumpe 70 direkt eine feste Rohrleitung 22 angeschlossen, fände keine Dämpfung der Pulsation statt. Die Druckpulsation würde über die gesamte Länge der Rohrleitungen auch auf große Entfernungen übertragen werden. Dies bedeutet dann eine Lärmbelästigung über die gesamte Länge der Rohrleitung und an deren Ende. Wenn also beispielsweise die Zahnradpumpe und die Rohrleitung Teile eines Heizungssystems sind, wird die Pulsation bis zum Heizungskörper hin hörbar.

In Fig. 3 ist daher zwischen die Rohrleitung 22 und die Zahnradpumpe 70 die Geräuschdämpfungseinrichtung 1 eingefügt. Der Übergang von der Geräuschdämpfungseinrichtung zur Zahnradpumpe ist dargestellt, nicht jedoch der Übergangsbereich zur Rohrleitung 22. Die Rohrleitung 22 wird vorteilhaft entsprechend über eine Anschlußmuffe mit der Geräuschdämpfungseinrichtung verbunden. Die Geräuschdämpfungseinrichtung ist über eine Verbindungsmuffe mit der Flüssigkeitsabfuhr 21 der Zahnradpumpe 70 verbunden. Noch bessere Geräuschdämpfung wird durch Vorsehen einer weiteren Geräuschdämpfungseinrichtung auf der Zufuhrseite erzielt.

Die Dämpfung der Pulsation erfolgt wie zu Fig. 2 beschrieben. Falls eine weitere Dämpfung des Körperschalls der Pumpe erforderlich sein sollte, kann an der Kupplungsstelle zwischen der Geräuschdämpfungseinrichtung 1 und der Rohrleitung 22 eine Sperrmasse eingefügt werden. Dies kann beispielsweise in Form einer eingeschraubten Masse von vorteilhaft m = 150 g erfolgen. Die Sperrmasse kann jedoch die Druckpulsation nicht beeinflussen. Mit der erfindungsgemäßen Geräuschdämpfungseinrichtung können in einem bestimmten Anwendungsfall bei beispielsweise einer Länge der Geräuschdämpfungseinrichtung von 350 mm Dämpfungswerte von 26 dB, was einem Dämpfungsfaktor von 20 entspricht, erzeugt werden. Wird für die Geräuschdämpfungseinrichtung eine größere Länge gewählt, können noch bessere Dämpfungswerte erzielt werden. Die Lärmbelästigung durch eine solche Zahnradpumpe wird damit erheblich reduziert. Die Pumpe selbst kann zur Vermeidung von Körperschallübertragung über ihre Befestigung beispielsweise zusätzlich noch auf weichen Gummipuffern gelagert werden, um ihren eigenen Körperschall zu isolieren.

In **Fig. 4** ist eine Schnittansicht einer erfindungsgemäßen Geräuschdämpfungseinrichtung 1 mit zwei Enden E1, E2 dargestellt. Die Geräuschdämpfungseinrichtung weist den durchgehenden Wellschlauch 13, das durchgehende Durchströmungsteil 10 und zwei Anschlußmuffen 30 auf. Auf die beiden Anschlußmuffen 30 sind jeweils Überwurfmuttern als Befestigungsteile 41 aufgefügt. Eine Abdichtung findet innerhalb der Überwurfmuttern 41 durch Dichtelemente 40, nämlich O-Ringe statt.

Der Wellschlauch 13 weist die wellige, mit Erhöhungen und Vertiefungen versehene Außenkontur auf, die im wesentlichen der Innenkontur entspricht. Im Bereich des Endes E1 der Geräuschdämpfungseinrichtung 1 weist der Wellschlauch 13 eine gerade Kante 18 auf. Im Bereich des Endes E2 der Geräuschdämpfungseinrichtung 1 ist alternativ dazu die Kante 19 nach innen eingebördelt, um ein gratfreies, weiches Ende zu bilden.

Das Durchströmungsteil 10 ist innerhalb des Wellschlauches 13 angeordnet. Im Bereich zwischen den beiden Anschlußmuffen 30 weist das Durchströmungsteil, insbesondere ein Silikonschlauch, ein zylinderförmiges Profil auf. Im Bereich der beiden Anschlußmuffen 30 jedoch weist das Durchströmungsteil 10 ein welliges Profil auf. Das Durchströmungsteil folgt in diesem Bereich hinsichtlich seines Profils bzw. seiner Kontur den wellenförmigen Erhöhungen und Vertiefungen von Wellschlauch und Anschlußmuffen. Die beiden Enden 101 und 102 des Durchströmungsteiles lagern schräg an den beiden Überwurfmuttern 41 an. Zugleich bilden sie einen Abstandshalter der äußeren Kanten 18, 19 des Wellschlauches 13 zu der jeweiligen Überwurfmutter 41. Dadurch kann im Betrieb eine Geräuschentwicklung aufgrund von aneinander anschlagenden Kanten des Wellschlauches und der Überwurfmutter und Körperschallübertragung verhindert werden.

Die beiden Anschlußmuffen 30 weisen jeweils eine wellenförmige Außenkontur 32 und eine im wesentlichen zylinderförmige Innenkontur 31 auf. Die jeweiligen Erhöhungen 33 der Außenkontur 32 stimmen im wesentlichen hinsichtlich ihrer Lage mit den jeweiligen Wellenhügel 14 des Wellschlauches 13 überein. Dasselbe gilt für die Vertiefungen oder Nuten 34 der Außenkontur 32 der Anschlußmuffen 30 und die Wellentäler 15 des Wellschlauches.

Im Bereich der Überwurfmuttern 41 tragen die beiden Anschlußmuffe 30 schräg aus und bilden zusätzlich einen ringförmigen Vorsprung 35 zum Übergreifen durch die Überwurfmutter und Befestigen in dieser. In einem entsprechend am Ende 36 der Anschlußmuffen 30 vorgesehenen Absatz 37 lagert das Dichtelement 40 bzw. der O-Ring, angelagert an den ringförmigen Vorsprung 35.

Die beiden Überwurfmuttern weisen zum Befestigen der Geräuschdämpfungseinrichtung 1 an einem weiteren Element beispielsweise einem Rohr, insbesondere einem Heizungsrohr, ein Innengewinde als Schraubgewinde 42 auf. Der O-Ring dichtet dann die Rohr-Einrichtungs-Verbindung gegen Leckage ab.

**Fig. 5** zeigt eine kombinierte Seiten- und Schnittansicht der Anschlußmuffe 30. Der Absatz 37 ist dabei mit einem Radius versehen ausgeformt, um formschlüssig den jeweiligen O-Ring 40 aufnehmen zu können.

Das von diesem Absatz 37 weggerichtete Ende 38 der Anschlußmuffe 30 ist mit gerundeten Kanten 39 versehen. Dadurch sind auch bei pulsierendem, durch das Durchströmungsteil und die Anschlußmuffen strömendem Medium keine Gefahren von Verletzungen des Durchströmungsteiles aus elastischem Material durch eventuell scharfe Kanten gegeben.

Vorzugsweise wird der Außendurchmesser im Bereich der Erhöhungen 33 der Anschlußmuffe 30 größer vorgesehen als der Innendurchmesser des verpreßten Wellschlauches 13 im Bereich von dessen Wellentälern 15. Dadurch ergibt es sich vorteilhaft, daß in dem Moment, wenn innerhalb des Durchströmungsteiles 10 beispielsweise ein sehr hoher Druck herrscht, welcher normalerweise dieses von der Anschlußmuffe 30 drücken würde, der Innendurchmesser des Wellschlauches den Außendurchmesser der Anschlußmuffe lediglich dann überwinden kann, wenn der Wellschlauch aufgeweitet würde. Dieses jedoch würde einen besonders hohen Krafteinsatz erfordern, welcher im allgemeinen von dem innerhalb des Durchströmungsteils herrschenden Druck nicht zur Verfügung gestellt wird. Dadurch wird auch bei hohen Drücken eine stabile Verbindung zwischen der Anschlußmuffe, dem darüber geschobenen Durchströmungsteil, beispielsweise in Form eines Silikonschlauches, sowie dem Wellschlauch geschaffen.

In Fig. 5 sind vier Nuten oder Vertiefungen 34 der Anschlußmuffen 30 dargestellt. Die Anzahl der Nuten 34 kann variiert werden. Besonders bevorzugt wird sie in Abhängigkeit von der vorzusehenden Festigkeit der Verbindung zwischen Wellschlauch und Anschlußmuffe dimensioniert.

Die Anschlußmuffekann aus einem durch das durchströmende Medium nicht angreifbaren, mit diesem nicht reagierenden Material, insbesondere aus Messing durch Drehen hergestellt werden.

In **Fig. 6** ist ein Preßbackenelement 50 einer Vorrichtung zum Herstellen einer Geräuschdämpfungseinrichtung durch Verpressen der Wellen des Wellschlauches über der Anschlußmuffe unter Dazwischenfügung des Durchströmungsteiles, insbesondere einer Schlauchpresse, dargestellt. Durch das Verpressen der Kontur des Wellschlauches über der Außenkontur der Anschlußmuffe wird lediglich der Durchmesser des Wellschlauches verringert, seine Kontur jedoch bleibt erhalten. Der Durchmesser wird lediglich so weit verringert, daß im verpreßten Zustand eine dichte Verbindung zwischen Muffe und Wellschlauch - unter Zwischenfügung des Durchströmungsteiles - geschaffen werden kann.

Zu diesem Zweck weist das in Fig. 6 dargestellte Preßbackenelement eine dem zu erzeugenden Wellenprofil des Wellschlauches entsprechende Außenkontur 52 auf. Die ballige Erhöhung der Erhöhungen 53 bzw. Tiefe der Vertiefungen 54 der Außenkontur 52 der Preßbackenelemente 50 entspricht dabei ebenfalls den gewünschten Abmessungen der Kontur des Wellschlauches. Durch Veränderung dieser Außenkontur 52 des Preßbackenelementes kann während des Verpressens des Wellschlauches über der jeweiligen Anschlußmuffe die Aussenkontur des Wellschlauches verändert und die gewünschte Kontur geschaffen werden.

Zum Einbau in beispielsweise einer Schlauchpresse als Vorrichtung zum Herstellen einer Geräuschdämpfungseinrichtung durch Verpressen weist die Einrichtung des Preßbackenelementes gemäß Fig. 6 eine Paßbohrung als Sackbohrung 55 auf. Zusätzlich ist ein Gewinde 56 in diesem Bereich vorgesehen.

Vorzugsweise sind die Preßbackenelemente aus gehärtetem Stahl hergestellt.

**Fig. 7** kann die Querschnittsformgebung des Preßbackenelementes 50 gemäß Figur 6 in der Draufsicht entnommen werden. Das Preßbackenelement 50 weist im Bereich seiner welligen Außenkontur 52 ebenso wie im Bereich seiner Innenkontur 51 Radien auf und bildet gesamtheitlich ein Kreisringsegment. In dem dargestellten Fall umschließt das Preßbackenelement einen Winkel α von 45°. Abhängig von der Wahl der Anzahl der in der Vorrichtung zur Herstellung der Geräuschdämpfungseinrichtung vorzusehenden Preßbackenelemente wird deren Abmessung hinsichtlich des umgreifenden Winkels α variiert. Vorzugsweise wird eine solche Anzahl von Preßbackenelementen verwendet, daß der Wellschlauch entlang seinem gesamten Umfang, also auf 360° vollständig bei gleichem vorzusehenden Druck verpreßt werden kann. Dies geschieht vorteilhaft durch eine symmetrische Anzahl von Preßbackenelementen, verteilt über den Umfang des Wellschlauches.

In **Fig. 8** ist eine weitere Ausführungsform eines derartigen Preßbackenelementes 50 dargestellt. Das Preßbackenelement 50 ist mit einem Hebelelement 60 versehen. Das Hebelelement 60 dient zum Betätigen des Preßbackenelementes und zu dessen Befestigung innerhalb der Vorrichtung zur Herstellung der Geräuschdämpfungseinrichtung durch Verpressen.

Das Hebelelement 60 ist über einen Paßstift 58 mit dem Preßbackenelement 50 verbunden. Das Hebelelement 60 ist außerdem in einer Ausnehmung 57 im Bereich der Innenkontur 51 des Preßbackenelementes 50 angeordnet. In dem dargestellten Ausführungsbeispiel weist die Paßbohrung 55, im Unterschied zu der vorhergehenden Ausführungsform gemäß Fig. 6, kein zusätzliches Gewinde auf.

Zum Anschluß bzw. zum Befestigen der aus Hebelelement 60 und Preßbackenelement 50 erstellten Einheit innerhalb der Vorrichtung zum Verpressen der Geräuschdämpfungseinrichtung ist ein Paßstift 61 in einer Paßbohrung (Sackbohrung) 62 im hinteren Bereich des Hebelelementes 60 vorgesehen. Die rückwärtige Kante 63 des Hebelelementes 60 ist gerundet geformt.

Diese Formgebung sowie das Profil bzw. die Querschnittsansicht des Preßbackenelementes 50 sind besser **Fig. 9** zu entnehmen. Diese Figur stellt eine Draufsicht auf das Preßbackenelement 50 und das daran angeschlossene Hebelelement 60 dar. Das Preßbackenelement 50 umschließt hierbei einen Winkel von 60°. Die Gesamtlänge des Preßbackenelementes 50 und des Hebelelementes 60 bis zu dessen hinterer Kante 63 kann beispielsweise 56 mm betragen, wobei das Hebelelement eine Länge von 47,16 mm aufweisen kann und 2,41 mm des Hebelelementes in der Ausnehmung 57 des Preßbackenelementes 50 lagern.

Zwischen zwei Erhöhungen 53 des Preßbackenelementes 50 kann beispielsweise ein Abstand von 5 mm vorgesehen sein, ebenso zwischen zwei Vertiefungen 54.

Die Vertiefungen können beispielsweise mit einem Radius von 1,5 mm gefertigt sein, die Erhöhungen mit einem Radius von 1 mm. Bei der Anschlußmuffe 30 gemäß Fig. 5 ist daher der Abstand zwischen zwei Erhöhungen 33 sowie zwischen zwei Vertiefungen 34 ebenfalls zu 5 mm gewählt. Der Radius beträgt bei der Vertiefung dabei 1,66 mm, wohingegen er bei einer Erhöhung bei 1 mm liegt. Dadurch kann ein optimales Verpressen eines jeweiligen Wellschlauches über der Außenkontur der Anschlußmuffe durch das jeweilige Preßbackenelement 50 vorgesehen werden.

### Bezugszeichenliste

- 1: Geräuschdämpfungseinrichtung
- 2: Anschlußmuffe
- 3: Innengewinde
- 4: Kopfteil
- 5: Anschlußstück
- 6: Außenseite
- 7: Ausnehmung

- 10: Schlauch / Durchströmungsteil
- 11: Schlauchende
- 12: Außenfläche
- 13: Wellrohr
- 14: Wellenhügel
- 15: Wellental
- 16: oberes Ende
- 17: Schallabbauraum
- 18: gerade Kante
- 19: Kante

- 20: Flüssigkeitszufuhr
- 21: Flüssigkeitsabfuhr
- 22: Rohrleitung
- 23: Verbindungsmuffe

- 30: Anschlußmuffe
- 31: Innenkontur
- 32: Außenkontur
- 33: Erhöhung
- 34: Vertiefung/Nut
- 35: ringförmiger Vorsprung
- 36: Ende
- 37: Absatz
- 38: Ende
- 39: gerundete Kante

- 40: Dichtelemente/O-Ring
- 41: Überwurfmutter/ Befestigungsteil
- 42: Schraubgewinde

- 50: Preßbackenelement
- 51: Innenkontur
- 52: Außenkontur
- 53: Erhöhung
- 54: Vertiefung
- 55: Paßbohrung (Sackbohrung)
- 56: Gewinde
- 57: Ausnehmung
- 58: Paßstift

- 60: Hebelelement
- 61: Paßstift
- 62: Paßbohrung
- 63: Kante

- 70: Zahnradpumpe

- E1: erstes Ende
- E2: zweites Ende

- 101: Ende
- 102: Ende

## Patentansprüche

1. Geräuschdämpfungseinrichtung für Strömungs- und Körperschall von strömenden Medien, insbesondere Flüssigkeiten,
mit einem Durchströmungsteil (10), einer Anschlussmuffe (2, 30) und einer Umhüllung (13), die das Durchströmungsteil (10) außen umgibt,
bei dem das Durchströmungsteil (10) aus einem weichen, elastischen Material besteht,
bei dem das Durchströmungsteil (10) nicht vollständig an der Umhüllung anliegt,
bei dem zwischen dem Durchströmungsteil (10) und der Innenwand der Umhüllung ein abgeschlossener Raum (17) ausgebildet ist, der hohl ist, und
bei dem eine hydraulische Trennung zwischen dem das Durchströmungsteil durchströmenden Medium und dem abgeschlossenen Raum erfolgt,
**dadurch gekennzeichnet,**
**dass** die das Durchströmungsteil (10) umgebende Umhüllung durch ein Wellrohr (13) oder einen Wellschlauch gebildet wird, das oder der das Durchströmungsteil (10) radial umgibt und fester und formstabiler ist als das Durchströmungsteil (10), und
**dass** zwischen dem Durchströmungsteil (10) und der Innenwand des Wellrohres (13) oder Wellschlauches Schallabbauräume (17) ausgebildet sind, die hohl sind und für Querbewegungen des weichen, elastischen Durchströmungsteils (10) zur Verfügung stehen.

2. Geräuschdämpfungseinrichtung nach Anspruch 1,
**dadurch gekennzeichnet,**
**dass** das Durchströmungsteil (10) mit der Anschlussmuffe (2, 30) verbunden ist, wobei diese in das Durchströmungsteil eingreift.

3. Geräuschdämpfungseinrichtung nach einem der vorstehenden Ansprüche,
**dadurch gekennzeichnet,**
**dass** die Anschlussmuffe (30) mit einer Innenkontur (11) des Wellschlauches oder -rohres (13) entsprechenden Außenkontur (32) versehen ist oder
**dass** die Anschlussmuffe (2) im Wesentlichen zylindrisch ist und auf ihrer Außenseite (6) im Bereich ihres Anschlussstückes (5) zum Anschluss an das Durchströmungsteil (10) punktuell Ausnehmungen (7) aufweist, in die dieses formschlüssig eingreift.

4. Geräuschdämpfungseinrichtung nach einem der vorstehenden Ansprüche,
**dadurch gekennzeichnet,**
**dass** das weiche, elastische Durchströmungsteil (10) die Anschlussmuffe (2) von außen so umgreift, dass das Wellrohr (13) die Anschlussmuffe (2) nicht berührt, wobei das Wellrohr (13) das Durchströmungsteil (10) fest auf die Anschlussmuffe (2) zumindest im Bereich ihres Anschlussstückes (5) presst und/oder dass der Außendurchmesser der Anschlussmuffen im Bereich von dessen Erhöhungen (33) größer ist als der Innendurchmesser des verpressten Wellschlauches im Bereich von dessen Vertiefungen (15).

5. Geräuschdämpfungseinrichtung nach einem der vorstehenden Ansprüche,
**dadurch gekennzeichnet,**
**dass** durch Variation der Anzahl von Nuten (34) in der Außenkontur (32) der Anschlussmuffe (30) und der Anzahl von durch Mittel (50) einer Vorrichtung zum Herstellen einer Geräuschdämpfungseinrichtung verpressten Wellen des Wellschlauches (13) die Festigkeit der Wellschlauch-Anschlussmuffen-Verbindung einstellbar ist.

6. Geräuschdämpfungseinrichtung nach einem der vorstehenden Ansprüche,
**dadurch gekennzeichnet,**
**dass** das weiche, elastische Durchströmungsteil (10) aus einem temperaturbeständigen und gegen Alterung beständigen Material gefertigt, insbesondere ein Schlauch ist und aus einem Elastomer, insbesondere aus Silikon, besteht, und dass Wellrohr oder Wellschlauch (13) aus einem festen Material, insbesondere aus Edelstahl oder einem anderen nichtrostenden Material besteht.

7. Geräuschdämpfungseinrichtung nach einem der vorstehenden Ansprüche,
**dadurch gekennzeichnet,**
**dass** die Enden des Wellschlauches oder Wellrohres gratfreie und weiche Kanten (16) aufweisen oder nach innen eingebördelt sind.

8. Geräuschdämpfungseinrichtung nach einem der vorstehenden Ansprüche,
**dadurch gekennzeichnet,**
**dass** eine Sperrmasse vorsehen ist, die an der Kupplungsstelle zwischen Geräuschdämpfungseinrichtung (1) und einer Rohrleitung (22), mit der sie über die Anschlussmuffe (2, 30) verbindbar ist, eingefügt ist.

9. Geräuschdämpfungseinrichtung nach einem der vorstehenden Ansprüche,
**dadurch gekennzeichnet,**
**dass** der Durchmesser der Anschlussmuffe und des Wellschlauches oder Wellrohrs so wählbar oder gewählt ist, dass im verpressten Zustand zwischen Muffe und Wellschlauch das Durchströmungsteil eingefügt und eine dichte Verbindung vorgesehen ist.

10. Geräuschdämpfungseinrichtung nach einem der vorstehenden Ansprüche,
**dadurch gekennzeichnet,**
**dass** eine Strömungsdrossel am Ausgang der Geräuschdämpfungseinrichtung zur Erhöhung der Pulsationsdämpfungswirkung vorgesehen ist.

11. Geräuschdämpfungseinrichtung nach einem der vorstehenden Ansprüche,
**dadurch gekennzeichnet,**
**dass** der Dämpfungsfaktor der Pulsation durch Änderung des Verhältnisses von Länge der Dämpfungseinrichtung zur Elastizität des Durchströmungsteils einstellbar ist, wobei eine Auslegung für verschiedene Druckbereiche geschieht und wobei durch Verlängerung des Schallübertragungsweges in Kombination mit Reibungsdämpfung der Körperschall variabel dämpfbar ist.

12. Einrichtung zum Herstellen einer Geräuschdämpfungseinrichtung nach einem der Ansprüche 1 bis 11 mit einem Wellrohr oder Wellschlauch (13) und einer Anschlussmuffe (2),
**wobei** Pressbackenelemente (50) vorgesehen sind, die eine der Außenkontur (12) des Wellschlauches entsprechende Kontur (52) aufweisen, wobei durch Aktivieren der Pressbackenelemente die Kontur des Wellschlauches über den Durchmesser so verpressbar ist, dass eine im wesentlichen gleichbleibende Kontur und ein verringerter Durchmesser entsteht.

13. Einrichtung nach Anspruch 12,
**dadurch gekennzeichnet,**
**dass** über den Umfang des Wellschlauches oder -rohres mehrere Pressbackenelemente (50) mit insbesondere gleichen Abmessungen angeordnet sind, wobei die Pressbackenelemente jeweils so dimensioniert sind, dass sie einen Bruchteil von 360° abdecken.

## Claims

1. Sound damping device for flow and structure-borne noise from flowing media, in particular liquids,
with a flow part (10), a connecting sleeve (2, 30) and a jacket (13) which surrounds the flow part (10) on the outside,
in which the flow part (10) consists of a soft, elastic material,
in which the flow part (10) does not rest fully against the jacket,
in which there is formed between the flow part (10) and the inner wall of the jacket a sealed space (17), which is hollow, and
in which a hydraulic separation takes place between the medium flowing through the flow part and the sealed space,
**characterised in that**
the jacket surrounding the flow part (10) is formed by a corrugated pipe (13) or a corrugated hose which surrounds the flow part (10) radially and is stronger and more dimensionally stable than the flow part, and
that there are formed, between the flow part (10) and the inner wall of the corrugated pipe (13) or corrugated hose, sound abatement spaces (17) which are hallow and are provided for transverse movements of the soft, elastic flow part (10).

2. Sound damping device according to claim 1,
**characterised in that**
the flow part (10) is connected to the connecting sleeve (2, 30), wherein the latter engages with the flow part.

3. Sound damping device according to any one of the preceding claims,
**characterised in that**
the connecting sleeve (30) is provided with an outer contour (32) corresponding to the inner contour (11) of the corrugated hose or pipe (13) or
**that** the connecting sleeve (2) is substantially cylindrical and comprises on its outside (6), in the area of its connecting piece (5) for connection to the flow part (10), individual recesses (7) with which the latter positively engages.

4. Sound damping device according to any one of the preceding claims,
**characterised in that**
the soft, elastic flow part (10) encompasses the connecting sleeve (2) from the outside in such a way that the corrugated pipe (13) does not touch the connecting sleeve (2), wherein the corrugated pipe (13) presses the flow part (10) firmly onto the connecting sleeve (2) at least in the area of its connecting piece (5) and/or that the outer diameter of the connecting sleeve is greater in the area of its raised portions (33) than the inner diameter of the compressed corrugated hose is in the area of its depressions (15).

5. Sound damping device according to any one of the preceding claims,
**characterised in that**
the strength of the connection between the corrugated hose and the connecting sleeve is adjustable by variation of the number of grooves (34) in the outer contour (32) of the connecting sleeve (30) and the number of corrugations of the corrugated hose (13) which are compressed by means (50) of an apparatus for producing a sound damping device.

6. Sound damping device according to any one of the preceding claims,
**characterised in that**
the soft, elastic flow part (10), manufactured from a material which is heat resistant and proof against ageing, is in particular a flexible tube and consists of an elastomer, in particular of silicone, and that the corrugated pipe or corrugated hose (13) consists of a strong material, in particular of stainless steel or another rust-resistant material.

7. Sound damping device according to any one of the preceding claims,
**characterised in that**
the ends of the corrugated hose or corrugated pipe possess burr-free, soft edges or are crimped-in inwards.

8. Sound damping device according to any one of the preceding claims,
**characterised in that**
that a barrier material is provided which is introduced at the coupling point between the sound damping device (1) and a pipeline (22) to which it is connectable via the connecting sleeve (2, 30).

9. Sound damping device according to any one of the preceding claims,
**characterised in that**
the diameter of the connecting sleeve and of the corrugated hose or corrugated pipe is selectable or selected in such a way that the flow part is introduced between sleeve and corrugated hose in the compressed state and a tight connection is provided.

10. Sound damping device according to any one of the preceding claims,
**characterised in that**
a flow constrictor is provided at the outlet of the sound damping device in order to increase the pulsation damping effect.

11. Sound damping device according to any one of the preceding claims,
**characterised in that**
the damping factor of the pulsation is adjustable by changing of the ratio of the length of the damping device to the elasticity of the flow part, wherein an arrangement for different pressure ranges takes place and wherein the structure-borne sound is dampable variably by prolongation of the sound transmission path in combination with frictional damping.

12. Device for producing a sound damping device according to any one of claims 1 to 11 having a corrugated pipe or corrugated hose (13) and a connecting sleeve (2),
in which pressure clamp elements (50) are provided, which comprise a contour (52) corresponding to the outer contour (12) of the corrugated hose, wherein by activation of the pressure clamp elements the contour of the corrugated hose is compressible across the diameter in such a way that a substantially constant contour and a reduced diameter are obtained.

13. Device according to claim 12,
**characterised in that**
a plurality of pressure clamp elements (50) with in particular identical dimensions are arranged over the periphery of the corrugated hose of pipe, wherein the pressing clamp elements are each dimensioned in such a way that they cover a fraction of 360°.

## Revendications

1. Dispositif d'insonorisation pour les bruits d'écoulement et les bruits de structure provoqués par l'écoulement de milieux, tels que des liquides, comprenant un élément de passage (10), un manchon de raccordement (2, 30) et une chemise (13) qui enveloppe à l'extérieur l'élément de passage (10), dans lequel l'élément 'de passage (10) est formé par un matériau souple, élastique, dans lequel l'élément de passage (10) n'est pas en.appui intégralement contre la chemise, dans lequel un espace fermé (17) creux est formé entre l'élément de passage (10) et la paroi intérieure de la chemise, et dans lequel une séparation hydraulique èst réalisée entre le milieu circulant à travers l'élément de passage et l'espace fermé, **caractérisé en ce que** la chemise enveloppant l'élément de passage (10) est formée par un tube ondulé (13) ou un tuyau flexible ondulé, qui enveloppe radialement l'élément de passage (10) et qui est plus solide et plus stable en forme que l'élément de passage (10), et **en ce que**, entre l'élément de passage (10) et la paroi intérieure du tube ondulé (13) ou du tuyau flexible ondulé, sont formés des espaces à absorption acoustique (17), qui sont creux et qui sont prévus pour les mouvements transversaux de l'élément de passage (10) souple, élastique.

2. Dispositif d'insonorisation selon la revendication 1, **caractérisé en ce que** l'élément de passage (10) est assemblé avec le manchon de raccordement (2, 30), moyennant quoi celui-ci s'engage dans l'élément de passage.

3. Dispositif d'insonorisation selon une des revendications précédentes, **caractérisé en ce que** le manchon de raccordement (30) est conçu avec un contour extérieur (32) qui correspond au contour intérieur (11) du tuyau flexible ondulé ou du tube ondulé (13) ou **en ce que** le manchon de raccordement (2) est sensiblement cylindrique et comporte ponctuellement sur sa face extérieure (6), dans la zone de son embout de raccordement (5), des évidements (7), en vue d'être raccordé à l'élément de passage (10) et dans lesquels celui-ci s'engage par conjugaison de forme.

4. Dispositif d'insonorisation selon une des revendications précédentes, **caractérisé en ce que** l'élément de passage (10) souple, élastique s' engage autour de la face extérieure du manchon de raccordement (2), de telle sorte que le tube ondulé (13) ne vient pas en contact avec le manchon de raccordement (2), moyennant quoi le tube ondulé (13) pousse l'élément de passage (10) fermement contre le manchon de raccordement (2), au moins dans la zone de son embout de raccordement (5) et/ou **en ce que** le diamètre extérieur des'manchons de raccordement dans la zone de leurs bosses (33) est supérieur au diamètre intérieur du tuyau flexible ondulé comprimé dans la zone des creux (15) de celui-ci.

5. Dispositif d'insonorisation selon une des revendications précédentes, **caractérisé en ce que** la résistance de l'assemblage entre le tuyau flexible ondulé et le manchon de raccordement peut être réglée par la variation du nombre de gorges (34) dans le contour extérieur (32) du manchon de raccordement (30) et le nombre d'ondulations du tuyau flexible ondulé (13) comprimées par des organes (50) d'un dispositif destiné à la fabrication d'un dispositif d'insonorisation.

6. Dispositif d'insonorisation selon une des revendications précédentes, **caractérisé en ce que** l'élément de passage (10) souple, élastique est réalisé dans un matériau résistant aux températures et au vieillissement, est en particulier un tuyau flexible et est réalisé dans un élastomère, en particulier le silicone, et **en ce que** le tube ondulé ou le tuyau flexible ondulé (13) est réalisé dans un matériau dur, en particulier un acier inoxydable ou dans un autre matériau inoxydable.

7. Dispositif d'insonorisation selon une des revendications précédentes, **caractérisé en ce que** les extrémités du tuyau flexible ondulé ou du tube ondulé comportent des arêtes (16) sans bavure et souples ou sont serties vers l'intérieur.

8. Dispositif d'insonorisation selon une des revendications précédentes, **caractérisé en ce qu'**il est prévu une matière isolante qui est insérée au niveau de la zone de couplage entre le dispositif d'insonorisation (1) et une canalisation (22), à laquelle ledit dispositif peut être assemblé par l'intermédiaire du manchon de raccordement (2, 30).

9. Dispositif d'insonorisation selon une des revendications précédentes, **caractérisé en ce que** le diamètre du manchon de raccordement et du tuyau flexible ondulé ou du tube ondulé peut être choisi ou est choisi, de telle sorte que, à l'état comprimé entre le manchon et le tuyau flexible ondulé, l'élément de passage est inséré et il est prévu un assemblage étanche.

10. Dispositif d'insonorisation selon une des revendications précédentes, **caractérisé en ce qu'**il est prévu une zone d'étranglement à la sortie du dispositif d'insonorisation en vue d'augmenter l'effet d'amortissement des pulsations.

11. Dispositif d'insonorisation selon une ou plusieurs des revendications précédentes, **caractérisé en ce que** le facteur d'amortissement des pulsations peut être réglé par la variation du rapport entre la longueur du dispositif d'insonorisation et l'élasticité de l'élément de passage, moyennant quoi il se produit un dimensionnement pour différents domaines de pression et moyennant quoi le bruit de structure peut être affaibli de manière variable par un prolongement du trajet de transmission du son combiné à un amortissement de la friction.

12. Dispositif de fabrication d'un dispositif d'insonorisation selon une des revendications 1 à 11 comprenant un tube ondulé ou tuyau flexible ondulé (13) et un manchon de raccordement (2), dans lequel sont prévus des éléments de mâchoires de serrage (50), dont le contour correspond (52) au contour extérieur (12) du tuyau flexible ondulé, sachant qu'une activation des éléments de mâchoires de serrage permet de comprimer le contour du tuyau flexible ondulé dans le sens du diamètre, de manière à obtenir un contour sensiblement uniforme et un diamètre réduit.

13. Dispositif selon la revendication 12, **caractérisé en ce que** plusieurs éléments de mâchoires de serrage (50), ayant en particulier les mêmes dimensions, sont disposés sur le pourtour du tuyau flexible ondulé ou tube ondulé, sachant que chacun des éléments de mâchoires de serrage est dimensionné de manière à couvrir une fraction de 360°.
